# EUROPÄISCHE PATENTSCHRIFT

(11) **EP 1 365 156 B1**
(45) Veröffentlichungstag und Bekanntmachung des Hinweises auf die Patenterteilung: **27.07.2005**
(21) Anmeldenummer: 02009183.1
(22) Anmeldetag: 25.04.2002
(51) Int. Cl.: F04D 29/16

(54) **Spaltdichtung für eine Pumpe**
Seal, for a pump
Joint d'étanchéité pour une pompe

(43) Veröffentlichungstag der Anmeldung: 26.11.2003
(73) Patentinhaber: GRUNDFOS A/S, DK-8850 Bjerringbro (DK)
(72) Erfinder: Christensen, Jorgen, 8850 Bjerringbro (DK); Nielsen, Jesper, 8660 Skanderborg (DK)
(74) Vertreter: Hemmer, Arnd (DE)

(56) Entgegenhaltungen:
- EP-A- 0 492 603
- DE-A- 19 800 617
- FR-A- 2 469 582
- GB-A- 1 226 475
- PLEDGER J: "GETTING PEEK PERFORMANCE OUT OF PUMP COMPONENTS" MACHINE DESIGN, PENTON,INC. CLEVELAND, US, Bd. 70, Nr. 13, 23. Juli 1998 (1998-07-23), Seiten 69-71, XP000827127 ISSN: 0024-9114

## Beschreibung

Die Erfindung betrifft eine Spaltdichtung und ein Kreiselpumpenaggregat mit einer entsprechenden Spaltdichtung.

Pumpen und insbesondere Wasserpumpen weisen einen Saugmund auf, durch den das zu fördernde Fluid in das rotierende Laufrad eintritt. Im Bereich des Saugmundes muss das rotierende Laufrad gegenüber dem Gehäuse abgedichtet werden. Dies geschieht entweder berührend oder berührungsfrei. In beiden Fällen ist es wichtig, dass der Spalt zwischen Laufrad und Saugmund bzw. Gehäuse ein vorbestimmtes Maß aufweist, weshalb im Bereich der Dichtung enge Toleranzen eingehalten werden müssen. Laufrad und Dichtung bestehen entweder aus Kunststoff oder aus einer Kombination von Metall und Kunststoff. So kann das Laufrad im Bereich des Saugmundes von einer rostfreien Metallhülse umgeben sein, welche mit einer Kunststoff- bzw. Elastomerdichtung in Kontakt ist. Derartige Dichtungen sind beispielsweise aus EP 0 492 603 B1, FR 2 469 582 und GB 1 226 475 bekannt.

Kunststoffe haben die Eigenschaft, bei Einwirkung bestimmter Fluide aufzuquellen, was zu einer Größenänderung führt. Wird nun beispielsweise eine Spaltdichtung aus Kunststoff in einer Wasserpumpe eingesetzt, so quillt der Kunststoff bei Einwirkung des Wassers auf, was zu einer Verengung des Dichtdurchmessers führt. Dadurch erhöht sich die Reibung zwischen Dichtung und Laufrad, wodurch die aufgenommene Leistung der Pumpe steigt.

Es ist Aufgabe der Erfindung, eine Spaltdichtung und ein Pumpenaggregat mit einer Spaltdichtung zu schaffen, welche die Verlustleistung des Pumpenaggregates verringern. Diese Aufgabe wird durch eine Spaltdichtung mit den im Anspruch 1 angegebenen Merkmalen sowie durch ein Pumpenaggregat mit den im Anspruch 9 angegebenen Merkmalen gelöst. Bevorzugte Ausführungsformen ergeben sich aus den zugehörigen Unteransprüchen.

Die erfindungsgemäße Spaltdichtung eignet sich insbesondere zum Einsatz in einer Pumpe, insbesondere Wasserpumpe, kann jedoch auch in anderen Anlagen eingesetzt werden, welche eine Dichtung mit konstanten Außenmaßen erfordern. Die erfindungsgemäße Spaltdichtung weist ein Versteifungselement auf, welches zumindest teilweise von einem Dichtungsmaterial umgeben ist. Dabei sind das Material des Versteifungselementes und das Dichtungsmaterial so gewählt, dass zumindest ein Dichtmaß der Spaltdichtung beim Einwirken eines Fluids im Wesentlichen konstant bleibt. Das Dichtmaß ist dasjenige Maß, in dessen Richtung der Spalt gedichtet werden soll. Das konstante Dichtmaß beim Einwirken eines Fluids wird durch gegenseitige Kompensation eines Schrumpfens und Quellens des Dichtmaterials und des Materials des Versteifungselementes erreicht. Dazu werden die Materialien so gewählt, dass ein Schrumpfen oder Quellen des Materials des Versteifungselementes unter Einfluss eines Fluids durch ein Schrumpfen oder Quellen des Dichtungsmaterials unter Einfluss des Fluids zumindest teilweise kompensiert wird. Abhängig von der Geometrie der Dichtung werden die Materialien so gewählt, dass das Schrumpfen oder Quellen des einen Materials das Schrumpfen oder Quellen des anderen Materials in der gewünschten Richtung ausgleicht, wodurch eine im Wesentlichen konstante Abmessung in dieser Richtung erreicht werden kann. Beispielsweise kann das Material des Versteifungselementes unter Einfluss eines Fluids um ein bestimmtes Maß aufquellen, während das Dichtungsmaterial unter Einfluss des Fluids um ein entsprechendes Maß schrumpft. Um diesen Kompensationseffekt zu erreichen, müssen das Material des Versteifungselementes und das Dichtungsmaterial in Abhängigkeit des einwirkenden, d. h. zu fördernden Fluids gewählt werden, so dass sie die gewünschte Schrumpfung bzw. ein gewünschtes Quellmaß aufweisen. Durch diese Kompensation des Quellens und Schrumpfens der Materialien wird erreicht, dass eine Spaltdichtung mit einem im Wesentlichen konstanten Außen- bzw. Dichtmaß geschaffen wird. Dadurch kann der unerwünschte Effekt, dass durch Aufquellen der Dichtungen die Leistungsaufnahme der Pumpe steigt, vermieden werden. Außer der Wahl der Materialien mit unterschiedlichen Quellmaßen, ist es wichtig, dass Versteifungselement und das Dichtungsmaterial in ihrer Steifigkeit und geometrischen Gestalt aufeinander abzustimmen. So kann das Versteifungselement so ausgebildet werden, dass es eine Ausdehnung des Dichtungsmaterials beim Aufquellen nur in einer bestimmten Richtung zulässt. Die Richtung der Dehnung bzw. Schrumpfung der einzelnen Elemente wird so gewählt, dass ein bestimmtes Maß der Spaltdichtung auch beim Aufquellen im Wesentlichen konstant gehalten werden kann.

Vorzugsweise ist die Spaltdichtung als Ring mit einem ringförmigen Versteifungselement ausgebildet. Eine derartige Spaltdichtung kann im Bereich des Saugmundes einer Kreiselpumpe angeordnet werden. Dabei kann eine derartige Dichtung bei mehrstufigen Kreiselpumpen im Bereich jeder Stufe angeordnet werden, wodurch insbesondere bei mehrstufigen Kreiselpumpen die Verlustleistung der Pumpe aufgrund der Reibung im Bereich der Dichtungen zu jeder Stufe erheblich reduziert werden kann.

Weiter bevorzugt ist die Spaltdichtung als Radial-Dichtungsring ausgebildet und das Dichtungsmaterial ist zumindest am Innenumfang des Versteifungselementes angeordnet, wobei ein Dichtdurchmesser unter Einfluss des Fluids im Wesentlichen konstant bleibt. Im Falle einer Kreiselpumpe ist der Dichtdurchmesser der Innendurchmesser des Dichtungsringes, welcher mit dem rotierenden Laufrad in Kontakt ist. Durch Kompensation des Quellens und Schrumpfens von Versteifungselement und Dichtungsmaterial wird der Dichtdurchmesser konstant gehalten, so dass im Bereich der Spaltdichtung die voreingestellten Toleranzen auch im Betrieb aufrechterhalten werden können, so dass eine unerwünschte Verlustleistung der Pumpe minimiert werden kann.

Im Falle eines Dichtungsringes sind das Material des Versteifungselementes und das Dichtungsmaterial vorzugsweise beide so gewählt, dass sie unter Einfluss des Fluids aufquellen. Das Aufquellen des Materials des Versteifungselementes bewirkt, dass sich das Versteifungselement in Umfangsrichtung vergrößert, wobei sich auch der Innendurchmesser des Versteifungselementes vergrößert. Um die Vergrößerung des Innendurchmessers des Versteifungselementes bzw. Versteifungsringes derart zu kompensieren, dass das Dichtmaß konstant bleibt, muss nun ebenfalls das Dichtungsmaterial so gewählt werden, dass es aufquillt. Dabei wird das Dichtungsmaterial vorzugsweise so gewählt, dass es, wenn es unter Fluideinfluss aufquillt, seine Abmessungen so vergrößert, dass die Durchmessererweiterung des Versteifungsringes im Wesentlichen kompensiert wird. Die Steifigkeiten der Elemente, d. h. von Dichtungsmaterial und Versteifungsring, werden so aufeinander abgestimmt, dass auch eine Vergrößerung des Durchmessers des Versteifungsringes aufgrund der durch die Quellung des Dichtungsmaterials erzeugten Kraft so kompensiert wird, dass das Dichtmaß konstant bleibt. Bevorzugt wird der Versteifungsring derart steif ausgebildet, dass es nicht zu einer Durchmessererweiterung des Versteifungsringes durch das Aufquellen des am Innenumfang angeordneten Dichtungsmaterials kommt.

Dazu werden die Materialien weiter bevorzugt so gewählt, dass das Dichtungsmaterial unter Einfluss des Fluids stärker aufquillt als das Material des Versteifungselementes. Dies ist erforderlich, um bei üblichen Abmessungen der Spaltdichtung eine ausreichende Kompensation der Größenänderungen zu erreichen. Unter Einfluss des Fluids quellen das Dichtungsmaterial und das Material des Versteifungselementes um ein relatives Maß, d. h. einen bestimmten Prozentsatz auf. Da die absolute Länge des Versteifungsringes in seiner Umfangsrichtung üblicherweise erheblich größer ist als die radiale Ausdehnung des Dichtungsmaterials, wird der absolute Betrag, um den das Versteifungselement in Umfangsrichtung aufquillt, größer sein als der absolute Betrag, um den das Dichtungsmaterial in radialer Richtung aufquillt. Folglich wird auch die absolute Radiuserweiterung des Innendurchmessers des Versteifungselementes größer sein, als die radiale Vergrößerung des Dichtungsmaterials durch das Aufquellen. Um diesen Effekt auszugleichen, ist es erforderlich, das Dichtungsmaterial so zu wählen, dass es unter Fluideinfluss stärker aufquillt als das Material des Versteifungselementes.

Idealerweise werden die Materialien so gewählt, dass das Verhältnis des Quellfaktors des Materials des Versteifungselementes zum Quellfaktor des Dichtungsmaterials dem Verhältnis einer radialen Breite des Dichtungsmaterials zum Innenradius des Versteifungselementes entspricht. Der Quellfaktor ist dabei derjenige relative Betrag bzw. Prozentsatz, um den das jeweilige Material unter Fluideinfluss aufquillt. Um eine möglichst vollständige Kompensation der Dimensionsänderungen aufgrund des Aufquellens zu erreichen, müssen die Materialien so gewählt werden, dass ihre Quellfaktoren zueinander vorgenanntes Verhältnis haben, welches dem Verhältnis der radialen Breite des auf dem Innenumfang des Versteifungselementes aufgebrachten Dichtungsmaterials zu dem Innendurchmesser des Versteifungselementes entspricht. Insbesondere beim Einsatz der Spaltdichtung in einer Wasserpumpe wird als Material für das Versteifungselement vorzugsweise Polybuthylenterephthalat (PBT) und als Dichtungsmaterial ein thermoplastisches Elastomer, insbesondere Polyurethan, d. h. CPU gewählt. Derartiges thermoplastisches Polyurethan ist auch als thermoplastisches Gummi bekannt. Die Verwendung von Polyurethan als Dichtungsmaterial und PBT als Material für das Versteifungselement bewirkt eine im Wesentlichen vollständige Kompensation des Aufquellens der beiden Elemente, so dass das Dichtungsmaß, d. h. im Falle eines Dichtungsringes der Innendurchmesser des Dichtungsmaterials im Wesentlichen konstant bleibt.

Zur Herstellung der Spaltdichtung wird das Versteifungselement vorzugsweise mit dem Dichtungsmaterial umspritzt. Dies ermöglicht eine kostengünstige Herstellung der Spaltdichtung mit geringen Toleranzen.

Die Erfindung betrifft weiter ein Pumpenaggregat mit zumindest einem Laufrad, wobei am Saugmund des Laufrades eine Spaltdichtung angeordnet ist, wie sie vorangehend beschrieben wurde. In einem solchen Pumpenaggregat kann die auftretende Verlustleistung reduziert werden, da der Innendurchmesser der Spaltdichtung auch unter Einwirkung des Fluids im Wesentlichen konstant bleibt, so dass die vorgegebenen Toleranzen auch im Betrieb beibehalten werden. Bei mehrstufigen Pumpen kann in jeder Pumpenstufe eine Spaltdichtung gemäß vorangehender Beschreibung eingesetzt werden, wodurch die Verlustleistung erheblich reduziert werden kann.

Weiter bevorzugt ist das Pumpenaggregat eine Wasserpumpe.

Nachfolgend wird die Erfindung beispielhaft anhand der beigefügten Figuren beschrieben. In diesen zeigt:
- Fig. 1: eine Schnittansicht einer Stufe einer Kreiselpumpe mit der erfindungsgemäßen Spaltdichtung,
- Fig. 2: eine Draufsicht auf die erfindungsgemäße Spaltdichtung,
- Fig. 3: eine Schnittansicht der Spaltdichtung entlang Linie A-A in Fig. 2,
- Fig. 4: eine vergrößerte Ansicht des Ausschnitts B in Fig. 3, und
- Fig. 5: ein Diagramm mit dem Quelleneigenschaften verschiedener Versteifungselemente.

Fig. 1 zeigt eine Schnittansicht einer Kreiselpumpenstufe. In dem Gehäuse 2 ist ein Laufrad 4 drehbar angeordnet. Am in Fig. 1 unteren Ende des Gehäuses 2 ist der Saugseite 6 vorgesehen, durch die das zu fördernde Fluid in die Pumpe eintritt. Der Saugseite 6 zugewandt weist das Laufrad 4 einen Saugmund bzw. Eintrittsabschnitt 8 auf, durch welchen das zu fördernde Fluid, beispielsweise Wasser, in das Laufrad 4 eintritt. Am Außenumfang ist der Saugmund 8 des Laufrades 4 mit einem Metallring 10, insbesondere aus rostfreiem Stahl, versehen, d. h. jackettiert. An dem Ring 10 liegt eine ringförmige Spaltdichtung 12 an. Die Spaltdichtung 12 ist in dem Gehäuse 2 gelagert bzw. angeordnet und dichtet den Saugmund 8 des Laufrades 4 gegenüber dem Gehäuse 2 ab. Das bedeutet, der Ring 10 mit dem Eintrittsabschnitt bzw. Saugmund 8 des Laufrades 4 bewegt sich relativ zum Innenumfang der Spaltdichtung 12, welche mit dem Ring 10 in Anlage ist.

Fig. 2 zeigt eine Draufsicht auf die Spaltdichtung 12. Die Spaltdichtung 12 besteht aus einem ringförmigen Versteifungselement 14, welches mit einem Dichtungsmaterial 16 versehen bzw. umspritzt ist. Das Dichtungsmaterial 16 ist insbesondere am Innenumfang des Versteifungsringes 14 angeordnet. Der Versteifungsring bzw. das Versteifungselement 14 weist eine Vielzahl von kreisförmigen Vorsprüngen 18 an seinen Stimseiten auf. Beim Umspritzen des Versteifungselementes 14 mit dem Dichtungsmaterial 16 greifen die Vorsprünge 18 in das Dichtungsmaterial 16 ein und bewirken somit eine formschlüssige Verbindung von Dichtungsmaterial 16 und Versteifungselement 14. An seinem äußeren Umfang weist das Versteifungselement 14 vorspringende Nasen 20 auf, welche zur Fixierung der Spaltdichtung 12 in dem Pumpengehäuse 2 dienen.

Das Dichtungsmaterial 16, welches am Innenumfang des Versteifungselementes 14 angeordnet ist, bildet die eigentliche Dichtung, welche mit dem Laufrad 4 bzw. dem Ring 10 in Kontakt tritt. Ferner ist das Versteifungselement 14 auch an zumindest einer Stirnseite, der in Fig. 1 unteren Stirnseite 22, vollständig mit dem Dichtungsmaterial 16 umgeben. Auf diese Weise wird eine Abdichtung zwischen Versteifungselement 14 und Gehäuse 2 erreicht.

Fig. 3 zeigt eine Schnittansicht der Spaltdichtung gemäß Fig. 2 entlang der Linie A-A. Im Schnitt ist das ringförmige Versteifungselement 14 mit den an Ober- und Unterseite angeordneten Vorsprüngen 18 zu sehen, welche in das Dichtungsmaterial 16 eingreifen, welches das Versteifungselement 14 umgibt. Das Versteifungselement 14 ist auch an einer Stirnseite 22, welche mit dem Gehäuse 2 (siehe Fig. 1) in Kontakt kommt, mit dem Dichtungsmaterial 16 bedeckt, um die Spaltdichtung gegenüber dem Gehäuse 2 abzudichten. Bevorzugt kann das Versteifungselement 14 vollständig mit dem Dichtungsmaterial 16 ummantelt sein. Der Radius R definiert den Innendurchmesser bzw. Dichtdurchmesser der Spaltdichtung 12. Dieser Durchmesser ist der Innendurchmesser des Dichtungsmaterials 16, welcher dem Außendurchmesser des Ringes 10 bzw. des Saugmundes 8 des Laufrades 4 entspricht, um mit diesem dichtend in Kontakt zu kommen. Dieses Maß ist das Maß der Spaltringdichtung, welches im gezeigten Beispiel während des Betriebs auch unter Einwirkung eines Fluids konstant gehalten werden soll, um Reibungsverluste im Bereich des Laufrades 4 beim Betrieb der Pumpe zu vermeiden.

Fig. 4 zeigt eine vergrößerte Ausschnittansicht des Ausschnittes B in Fig. 3. Hier ist nochmals deutlicher gezeigt, wie das Versteifungselement 14 von dem Dichtungsmaterial 16 umgeben ist. Vorzugsweise wird dazu ein vorgefertigtes Versteifungselement 14 aus Kunststoff mit dem Dichtungsmaterial 16 umspritzt. Dabei greifen die Vorsprünge 18 an dem Versteifungselement 14 in das Dichtungsmaterial 16 formschlüssig ein, so dass eine feste Verbindung zwischen Dichtungsmaterial 16 und Versteifungselement 14 erreicht wird. Am äußeren Umfang des Versteifungselementes 14 stehen die Vorsprünge 20 vor, welche zum Eingriff mit dem Gehäuse 2 vorgesehen sind.

Die Materialien des Versteifungselementes 14 und des Dichtmaterials werden so gewählt, dass sie unter Einfluss des zu fördernden Fluids dermaßen aufquellen oder schrumpfen, dass sich die Quellung bzw. Schrumpfung des einen Materials mit der Quellung bzw. Schrumpfung des anderen Materials ausgleicht, so dass der Radius R in der Spaltdichtung im Wesentlichen konstant bleibt. Je nach zu förderndem Fluid quellen Kunststoffe unterschiedlich stark auf oder schrumpfen. Es ist also erforderlich, ggf. die Materialien für das Versteifungselement 14 und das Dichtungsmaterial 16 entsprechend dem zu fördernden Fluid auszuwählen. Im Falle von Wasser ist das Versteifungselement 14 vorzugsweise aus PBT (Polybuthylenterephthalat)der PPS (Polyethylensulfid) gefertigt. Dazu passend wird das Dichtungsmaterial beispielsweise aus TPU (thermoplastisches Polyurethan oder thermoplastisches Gummi) ausgebildet. Das Dichtungsmaterial 16 muss eine ausreichende Elastizität aufweisen, um das rotierende Laufrad gegenüber dem Gehäuse abzudichten, während das Versteifungselement 14 für ausreichende Formstabilität sorgt. Ferner ist es bevorzugt, das Dichtungsmaterial 16 thermoplastisch zu verarbeiten, da es dann sehr leicht und kostengünstig um das Versteifungselement 14 herumgespritzt werden kann.

Bei dieser Materialauswahl oder einer entsprechenden Materialauswahl, ggf. in Abhängigkeit des zu fördernden Fluids, wird erreicht, dass die Materialien genau so quellen, dass der Radius R konstant bleibt (siehe Fig. 3). Wenn das Versteifungselement 14 um einen Faktor x aufquillt, vergrößert sich der Umfang des Versteifungselementes 14 um diesen Faktor x. Entsprechend vergrößert sich der Radius des ringförmigen Versteifungselementes 14 ebenfalls um diesen Faktor x. Somit würde sich der Radius R der Spaltdichtung aufweiten. Nun wird das Dichtungsmaterial 16 so gewählt, dass es ebenfalls aufquillt und die Radiuserweiterung des Versteifungselementes 14 ausgleicht, so dass der Radius R im Wesentlichen konstant bleibt. Da jedoch die radiale Breite b des Dichtungsmaterials 16 am Innenumfang des Versteifungselementes 14 in radialer Richtung wesentlich kleiner ist als der Radius des Versteifungselementes 14, d. h. R + b, ist es erforderlich, das Dichtungsmaterial 16 so zu wählen, dass dessen Quellfaktor y größer ist als der Quellfaktor x des Materials des Versteifungselementes 14. Idealerweise wird das Verhältnis der Quellfaktoren x und y des Materials des Versteifungselementes 14 und des Dichtungsmaterials 16 so gewählt, dass folgende Beziehung erfüllt ist:$\frac{\text{x}}{\text{y}} \text{=} \frac{\text{b}}{\text{(} \text{b} \text{+} \text{R} \text{)}}$

Diese Beziehung drückt aus, dass der Quellfaktor x des Materials des Versteifungselementes 14 ein Verhältnis zum Quellfaktor y des Dichtungsmaterials 16 haben muss, welches dem Verhältnis einer radialen Breite b des Dichtungsmaterials 16 zum Innenradius (R + b) des Versteifungselementes 14 entspricht. Dabei ist der Quellfaktor derjenige Faktor, um den das jeweilige Material unter Einwirkung eines zu fördernden Fluids aufquillt. Wenn die Materialien gemäß dieser Beziehung gewählt werden, kann der Radius R im Inneren der Spaltdichtung im Wesentlichen konstant gehalten werden.

Auch wenn die Erfindung vorangehend am Beispiel einer ringförmigen Spaltdichtung beschrieben worden ist, so lässt sich das erfindungsgemäße Prinzip der Kompensation der Quellung bzw. Schrumpfung einzelner Materialien innerhalb der Dichtung auch auf andere Dichtungen übertragen. Beispielsweise lässt sich ein Material, welches unter Fluideinfluss quillt, mit einem zweiten Material kombinieren, welches unter Fluideinfluss entsprechend schrumpft. Der erfindungswesentliche Gedanke liegt darin, zwei Materialien mit unterschiedlicher Schrumpfung bzw. Quellung so miteinander zu kombinieren, dass bei Fluideinwirkung eine Dimension in einer vorgegebenen Richtung im Wesentlichen konstant bleibt.

Figur 5 zeigt ein Diagramm, in dem die Quelleigenschaften verschiedener Versteifungsringe aus verschiedenen Materialien, nämlich Polyamid (PA), Polyethylensulfid (PPS) und Polybuthylentherephthalat (PBT), dargestellt sind. Figur 5 zeigt die Versuchsergebnisse eines Versuchs, bei welchem ein Versteifungsring für mehrere Tage in Wasser gelegt wurde und die Quellung anhand der Durchmesseränderung erfasst wurde. Es ist erkennbar, das Polyamid sehr stark quillt und zu großen Durchmesseränderungen führt, während für Polybuthylentherephthalat (PBT) nahezu keine Durchmesseränderung auch nach 40 Tagen feststellbar ist. Bei Verwendung von Polyethylensulfid (PPS) zeigt sich, dass es zu einer geringfügigen Schrumpfung, d. h. Verkleinerung des Durchmessers kommt, welche jedoch über die Dauer des Versuches im Wesentlichen konstant blieb. Es ist somit anhand von Fig. 5 erkennbar, dass, wenn die untersuchten Materialien für ein Versteifungselement mit einem entsprechend abgestimmten Dichtungsmaterial verwendet werden, die Gesamtabmessung einer Dichtung, insbesondere der Innendurchmesser auch bei Wassereinwirkung im Wesentlichen konstant bleiben kann.

### Bezugszeichenliste

- 2 -: Gehäuse
- 4 -: Laufrad
- 6 -: Saugseite
- 8 -: Saugmund des Laufrades
- 10 -: Ring
- 12 -: Spaltdichtung
- 14 -: Versteifungselement
- 16 -: Dichtungsmaterial
- 18 -: Vorsprünge
- 20 -: Nasen
- 22 -: Stirnseite

- R -: Radius
- b -: Breite
- x, b -: Quellfaktoren

## Patentansprüche

1. Spaltdichtung, insbesondere für eine Pumpe, mit einem Versteifungselement (14) und einem dieses zumindest teilweise umgebenden Dichtungsmaterial (16), **dadurch gekennzeichnet, dass** das Material des Versteifungselementes (14) und das Dichtungsmaterial (16) so gewählt sind, dass ein Schrumpfen oder Quellen des Materials des Versteifungselementes (14) unter Einfluss eines Fluids durch ein Schrumpfen oder Quellen des Dichtungsmaterials (16) unter Einfluss des Fluids zumindest teilweise derart kompensiert wird, dass zumindest ein Dichtmaß (R) der Spaltdichtung (12) im Wesentlichen konstant bleibt.

2. Spaltdichtung nach Anspruch 1, **dadurch gekennzeichnet, dass** die Spaltdichtung (12) als Ring mit einem ringförmigen Versteifungselement (14) ausgebildet ist.

3. Spaltdichtung nach Anspruch 2, **dadurch gekennzeichnet, dass** die Spaltdichtung (12) als Radial-Dichtungsring ausgebildet ist und das Dichtungsmaterial (16) zumindest am Innenumfang des Versteifungselementes (14) angeordnet ist, wobei ein Dichtdurchmesser (R) unter Einfluss des Fluids im Wesentlichen konstant bleibt.

4. Spaltdichtung nach Anspruch 3, **dadurch gekennzeichnet, dass** das Material des Versteifungselementes (14) und das Dichtungsmaterial (16) so gewählt sind, dass sie unter Einfluss des Fluids aufquellen.

5. Spaltdichtung nach Anspruch 4, **dadurch gekennzeichnet, dass** das Dichtungsmaterial (16) unter Einfluss des Fluids stärker aufquillt als das Material des Versteifungselementes (14).

6. Spaltdichtung nach Anspruch 5, **dadurch gekennzeichnet, dass** das Verhältnis des Quellfaktors (x) des Materials des Versteifungselementes (14) zum Quellfaktor (y) des Dichtungsmaterials (16) dem Verhältnis einer radialen Breite (b) des Dichtungsmaterials (16) zum Innenradius (b+R) des Versteifungselementes (14) entspricht.

7. Spaltdichtung nach einem der vorangehenden Ansprüche, **dadurch gekennzeichnet, dass** das Versteifungselement (14) aus PBT gefertigt ist und das Dichtungsmaterial (16) ein thermoplastisches Elastomer, insbesondere Polyurethan ist.

8. Spaltdichtung nach einem der vorangehenden Ansprüche, **dadurch gekennzeichnet, dass** das Versteifungselement (14) mit dem Dichtungsmaterial (16) umspritzt ist.

9. Pumpenaggregat mit zumindest einem Laufrad, **dadurch gekennzeichnet, dass** am Saugmund (8) des Laufrades (4) eine Spaltdichtung (12) gemäß einem der vorangehenden Ansprüche angeordnet ist.

10. Pumpenaggregat nach Anspruch 9, **dadurch gekennzeichnet, dass** das Pumpenaggregat eine Wasserpumpe ist.

## Claims

1. A gab seal, in particular for a pump, with a stiffening element (14) and with a sealing material (16) which at least partly surrounds this, **characterised in that** the material of the stiffening element (14) and the sealing material (16) are selected such that a shrinkage or swelling of the material of the stiffening element (14) under the influence of a fluid is at least partly compensated by a shrinkage or swelling of the sealing material (16) under the influence of a fluid, in a manner such that at least one sealing dimension (R) of the seal (12) remains essentially constant.

2. A gab seal according to claim 1, **characterised in that** the seal (12) is formed a ring with an annular stiffening element (14).

3. A gab seal according to claim 2, **characterised in that** the seal (12) is designed as a radial sealing ring and the sealing material (16) is arranged at least on the inner periphery of the stiffening element (14), wherein a sealing diameter (R) remains essentially constant under the influence of fluid.

4. A gab seal according to claim 3, **characterised in that** the material of the stiffening element (14) and the sealing material (16) are selected such that they swell under the influence of the fluid.

5. A gab seal according to claim 4, **characterised in that** the sealing material (16) under the influence of the fluid swells to a greater extent than the material of the stiffening element (14).

6. A gap seal according to claim 5, **characterised in that** the ratio of the swelling factor (x) of the material of the stiffening element (14) to the swelling factor (y) of the sealing material (16) corresponds to the ratio of a radial width (b) of the sealing material (16) to the inner radius (b+R) of the stiffening element (14).

7. A gab seal according to one of the preceding claims, **characterised in that** the stiffening element (14) is manufactured of PBT, and the sealing material (16) is a thermoplastic elastomer, in particular polyurethane.

8. A gab seal according to one of the preceding claims, **characterised in that** the sealing material is (16) is moulded around the stiffening element (14).

9. A pump unit with at least one impeller, **characterised in that** a seal (12) according to one of the preceding claims is arranged at the suction port (8) of the impeller (4).

10. A pump unit according to claim 9, **characterised in that** the pump unit is a water pump.

## Revendications

1. Joint à fente, en particulier pour une pompe, comprenant un élément de renfort (14) et un matériau d'étanchéité (16) entourant au moins partiellement cet élément, **caractérisé en ce que** le matériau de l'élément de renfort (14) et le matériau d'étanchéité (16) sont choisis de telle sorte qu'un rétrécissement ou un gonflement du matériau de l'élément de renfort (14) sous l'effet d'un fluide est compensé, au moins partiellement, par un rétrécissement ou un gonflement du matériau d'étanchéité (16) sous l'effet du fluide, de telle manière qu'au moins une cote d'étanchéité (R) du joint à fente (12) reste sensiblement constante.

2. Joint à fente selon la revendication 1, **caractérisé en ce que** le joint à fente (12) est conçu comme une bague avec un élément de renfort (14) de forme annulaire.

3. Joint à fente selon la revendication 2, **caractérisé en ce que** le joint à fente (12) est conçu comme une bague d'étanchéité radiale et le matériau d'étanchéité (16) est disposé au moins sur le pourtour intérieur de l'élément de renfort (14), un diamètre d'étanchéité (R) restant sensiblement constant sous l'effet du fluide.

4. Joint à fente selon la revendication 3, **caractérisé en ce que** le matériau de l'élément de renfort (14) et le matériau d'étanchéité (16) sont choisis de telle sorte qu'ils gonflent sous l'effet du fluide.

5. Joint à fente selon la revendication 4, **caractérisé en ce que** le matériau d'étanchéité (16) gonfle, sous l'effet du fluide, plus fortement que le matériau de l'élément de renfort (14).

6. Joint à fente selon la revendication 5, **caractérisé en ce que** le rapport entre le facteur de gonflement (x) du matériau de l'élément de renfort (14) et le facteur de gonflement (y) du matériau d'étanchéité (16) correspond au rapport entre une largeur radiale (b) du matériau d'étanchéité (16) et le rayon intérieur (b + R) de l'élément de renfort (14).

7. Joint à fente selon l'une quelconque des revendications précédentes, **caractérisé en ce que** l'élément de renfort (14) est fabriqué à base de PBT et le matériau d'étanchéité (16) est un élastomère thermoplastique, en particulier du polyuréthanne.

8. Joint à fente selon l'une des revendications précédentes, **caractérisé en ce que** l'élément de renfort (14) est enrobé avec le matériau d'étanchéité (16).

9. Ensemble de pompe comprenant au moins un rotor, **caractérisé en ce qu'**un joint à fente (12) selon l'une des revendications précédentes est disposé sur l'embouchure d'aspiration (8) du rotor (4).

10. Ensemble de pompe selon la revendication 9, **caractérisé en ce que** l'ensemble de pompe est une pompe à eau.
